# EUROPÄISCHE PATENTSCHRIFT

(11) **EP 1 786 010 B1**
(45) Veröffentlichungstag und Bekanntmachung des Hinweises auf die Patenterteilung: **27.04.2011**
(21) Anmeldenummer: 06021102.6
(22) Anmeldetag: 07.10.2006
(51) Int. Cl.: H01H 31/28, H01H 31/00

(54) **Elektrische Schaltanlage**
Electrical switchgear
Installation de commutation électrique

(30) Priorität: 15.11.2005 DE 102005054842
(43) Veröffentlichungstag der Anmeldung: 16.05.2007
(73) Patentinhaber: AREVA Energietechnik GmbH, 60528 Frankfurt (DE)
(72) Erfinder: Stelter, Achim, 34128 Kassel (DE); Drews, Lutz, Dr. Ing., 37127 Dransfeld (DE); Nienrodt, Frank, 34320 Söhrewald (DE)
(74) Vertreter: Schäfer, Wolfgang

(56) Entgegenhaltungen:
- EP-A2- 0 948 011
- DE-A1- 2 545 938
- GB-A- 2 349 509

## Beschreibung

Die Erfindung betrifft eine elektrische Schaltanlage nach dem Oberbegriff des Anspruchs 1.

Es sind Schaltanlagen bekannt, bei denen beispielsweise drei Leistungsschalterpole auf einem Tragrahmen angeordnet sind. Jedem der Leistungsschalterpole ist ein Erdungsschalter zugeordnet. Mit Hilfe der Erdungsschalter kann der jeweils zugeordnete Leistungsschalterpol geerdet werden. Die Erdungsschalter weisen zu diesem Zweck schwenkbare Kontaktarme auf, die in einer Einschaltposition in elektrischem Kontakt zu einem Anschluss des jeweils zugehörigen Leistungsschalterpols stehen. In einer Ausschaltposition werden die Kontaktarme um etwa 90 Grad um eine im Bereich des Tragrahmens angeordnete Schwenkachse geschwenkt. In der Ausschaltposition stehen einer oder mehrere der Kontaktarme nach außen von dem Tragrahmen ab.

Eine derartige Schaltanlage mit den Merkmalen des Oberbegriffs des Anspruchs 1 ist in der EP-A-0.948.011 offenbart.

Dies bringt den Nachteil mit sich, dass das Bauvolumen der elektrischen Schaltanlage relativ groß ist.

Aufgabe der Erfindung ist es, eine elektrische Schaltanlage mit einem verminderten Bauvolumen zu schaffen.

Die Erfindung löst diese Aufgabe durch eine elektrische Schaltanlage nach dem Anspruch 1.

Bei der erfindungsgemäßen elektrischen Schaltanlage sind wenigstens zwei nebeneinander auf einem Tragrahmen angeordnete Leistungsschalterpole vorgesehen. Weiterhin sind zwei über ein Gestänge angetriebene Erdungsschalter vorhanden, die den beiden Leistungsschalterpolen zugeordnet und zu deren elektrischen Erdung vorgesehen sind. Jeder der Erdungsschalter weist einen schwenkbaren Kontaktarm auf, dessen Schwenkachse etwa lotrecht zur Hauptausdehnungsrichtung des Tragrahmens ausgerichtet ist. Die beiden an den Enden des Tragrahmens angeordneten Kontaktarme sind dabei von dem Gestänge in einander entgegengesetzte Richtungen schwenkbar.

Durch die einander entgegengesetzte Schwenkbarkeit der beiden äußeren Kontaktarme wird erreicht, dass die Kontaktarme zu keinem Zeitpunkt von dem Tragrahmen nach außen abstehen. Auch in der Ausschaltposition der Kontaktarme sind die beiden an den Enden des Tragrahmens angeordneten Kontaktarme nach innen in Richtung zu dem Tragrahmen geschwenkt und stehen damit nicht wesentlich nach außen über den Tragrahmen über.

Das erforderliche Bauvolumen der erfindungsgemäßen Schaltanlage ist damit im Vergleich zum Stand der Technik wesentlich geringer.

Bei einer vorteilhaften Ausgestaltung der Erfindung sind die Schwenkachsen der Kontaktarme etwa horizontal ausgerichtet. Damit sind die Kontaktarme in der Einschaltstellung etwa vertikal angeordnet und in der Ausschaltstellung etwa horizontal.

Bei einer weiteren vorteilhaften Ausgestaltung der Erfindung sind die Kontaktarme in der Ausschaltstellung im wesentlichen vor dem Tragrahmen angeordnet. Durch diese Maßnahme wird das erforderliche Bauvolumen der erfindungsgemäßen Schaltanlage weiter vermindert.

Jeder der Leistungsschalterpole weist zwei Anschlüsse auf. Bei weiteren vorteilhaften Ausgestaltungen der Erfindung kann vorgesehen sein, dass jedem der Anschlüsse ein separater Kontaktarm zur Erdung zugeordnet ist, oder dass den beiden Anschlüssen derselbe Kontaktarm zur Erdung zugeordnet ist.

Weitere Merkmale, Anwendungsmöglichkeiten und Vorteile der Erfindung ergeben sich aus der nachfolgenden Beschreibung von Ausführungsbeispielen der Erfindung, die in den Figuren dargestellt sind. Dabei bilden alle beschriebenen oder dargestellten Merkmale für sich oder in beliebiger Kombination den Gegenstand der Erfindung, unabhängig von ihrer Zusammenfassung in den Patentansprüchen oder deren Rückbeziehung sowie unabhängig von ihrer Formulierung bzw. Darstellung in der Beschreibung bzw. in den Figuren.

Figur 1 zeigt eine schematische Vorderansicht eines Ausführungsbeispiels einer erfindungsgemäßen elektrischen Schaltanlage aus der Richtung V der Figur 2, Figur 2 zeigt eine schematische Seitenansicht der Schaltanlage der Figur 1 aus der Richtung S der Figur 1, Figur 3 zeigt eine schematische Draufsicht auf die Schaltanlage der Figur 1 aus der Richtung D der Figur 1, und Figur 4 zeigt eine schematische Perspektivdarstellung eines Ausführungsbeispiels des Gestänges der Schaltanlage der Figur 1.

In den Figuren 1, 2 und 3 ist eine dreiphasige elektrische Schaltanlage 10 dargestellt, die für jede der Phasen einen Leistungsschalterpol 11 und einen Erdungsschalter 12 aufweist. Die drei Leistungsschalterpole 11 und die drei Erdungsschalter 12 sind nebeneinander an einem Tragrahmen 13 gehalten, der mittels zweier Tragfüße 14 auf einem Boden aufstellbar ist.

Jeder der drei Leistungsschalterpole 11 ist vorzugsweise gleichartig ausgebildet. Es kann sich dabei um einen bekannten Hochspannungsleistungsschalter oder um einen bekannten Hochspannungsleistungsschalter mit Trennschalterfunktion insbesondere nach IEC 62271-108 oder um einen bekannten Hochspannungs-Lastschalter handeln. Jeder der drei Leistungsschalterpole 11 ist im wesentlichen zylindrisch ausgebildet und steht von dem Tragrahmen 13 in etwa vertikaler Richtung nach oben ab.

Jeder der drei Leistungsschalterpole 11 ist mit einem ersten Anschluss 16 versehen, der etwa in der Mitte des Leistungsschalterpols 11 angeordnet ist und der damit einen Abstand zu dem Tragrahmen 13 aufweist, sowie mit einem zweiten Anschluss 17, der etwa am freien Ende des Leistungsschalterpols 11 angeordnet ist und der damit einen Abstand zu dem ersten Anschluss 16 besitzt. Im Bereich der vorgenannten Abstände sind Isolatoren 18 vorhanden, in deren Innenraum die weiteren Bauteile des Leistungsschalterpols 11 untergebracht sind.

Jedem der drei Leistungsschalterpole 11 ist einer der Erdungsschalter 12 zugeordnet. Alle drei Erdungsschalter 12 sind beispielsweise über den Tragrahmen 13 und die Tragfüße 14 elektrisch mit Erde bzw. Masse verbunden. Dabei ist es möglich, dass bewegliche Bauteile der Erdungsschalter 12 mit Hilfe von flexiblen Erdseilen oder mit Hilfe von Gleitkontakten elektrisch mit dem Tragrahmen 13 und/oder den Tragfüßen 14 verbunden sind. Die drei Erdungsschalter 12 sind gleichartig aufgebaut, weshalb nachfolgend nur einer der drei Erdungsschalter 12 näher beschrieben wird.

Bei dem Erdungsschalter 12 handelt es sich um einen schwenkbaren Kontaktarm 21 bzw. 22, der zwischen einer Einschaltposition und einer Ausschaltposition um etwa 90 Grad hin- und hergeschwenkt werden kann. In der Einschaltposition ist der Anschluss 16 des Leistungsschalterpols 11 über den zugehörigen Erdungsschalter 12 geerdet, während dies in der Ausschaltposition des Kontaktarms 21 bzw. 22 nicht der Fall ist.

Die Schwenkachse des Kontaktarms 21 bzw. 22 ist etwa am unteren Ende des zugehörigen Leistungsschalterpols 11 und dort im Bereich des Tragrahmens 13 angeordnet. Der Tragrahmen 13 weist eine Längsrichtung auf, in der er sich hauptsächlich erstreckt. Dies stellt die Hauptausdehnungsrichtung des Tragrahmens 13 dar. Die Schwenkachse der drei Kontaktarme 21, 22 ist einerseits etwa lotrecht zu dieser Längsrichtung bzw. Hauptausdehnungsrichtung ausgerichtet. Andererseits ist die Schwenkachse der drei Kontaktarme 21, 22 im wesentlichen lotrecht zur Zylinderachse des jeweils zugehörigen Leistungsschalterpols 11 ausgerichtet. Sind die Leistungsschalterpole 11, wie beschrieben, im wesentlichen vertikal ausgerichtet, so sind die Schwenkachsen der Kontaktarme 21, 22 im wesentlichen horizontal angeordnet. In der Figur 3 ist die Schwenkachse eines der drei Kontaktarme 21 beispielhaft als gestrichelte Linie dargestellt und mit der Bezugsziffer 20 gekennzeichnet.

In der Einschaltposition, die in der Figur 1 mit gestrichelten Linien dargestellt ist, ist der Kontaktarm 21 bzw. 22 in eine etwa vertikale Richtung ausgerichtet. Das freie Ende des Kontaktarms 21 bzw. 22 steht in elektrischem Kontakt mit dem ersten Anschluss 16 des zugehörigen Leistungsschalterpols 11. In der Ausschaltposition, die in der Figur 1 mit durchgezogenen Linien dargestellt ist, ist der Kontaktarm 21 bzw. 22 etwa vertikal angeordnet. Das freie Ende des Kontaktarms 21 bzw. 22 steht mit keinem anderen Bauteil in elektrischem Kontakt.

Der in der Figur 1 links am Tragrahmen 13 angeordnete Kontaktarm 21 schwenkt in der Darstellung der Figur 1 von der Einschaltstellung im Uhrzeigersinn nach rechts in die Ausschaltposition. Dies ist in der Figur 1 durch einen gestrichelten Viertelkreis 24 angedeutet. Entsprechendes gilt für den in der Figur 1 in der Mitte angeordneten Kontaktarm 21. Auch dieser mittlere Kontaktarm 21 schwenkt in der Darstellung der Figur 1 von der Einschaltposition im Uhrzeigersinn nach rechts in die Ausschaltposition.

Der in der Figur 1 rechts am Tragrahmen 13 angeordnete Kontaktarm 22 schwenkt jedoch in der Darstellung der Figur 1 von der Einschaltstellung im Gegenuhrzeigersinn nach links in die Ausschaltstellung. Dies ist in der Figur 1 durch einen gestrichelten Viertelkreis 25 angedeutet.

Von den drei Kontaktarmen 21 bzw. 22 schwenken also die beiden außen am Tragrahmen 13 bzw. an den beiden Enden des Tragrahmens 13 angeordneten Kontaktarme 21, 22 bei demselben Schaltübergang in einander entgegengesetzte Richtungen, und zwar jeweils in Richtung zu dem Tragrahmen 13 hin. Der mittlere Kontaktarm 21 kann optional in beide Richtungen schwenken.

Zur Ausführung der vorgenannten Schwenkbewegungen der Kontaktarme 21, bzw. 22 ist im Bereich des Tragrahmens 13 ein Gestänge 27 vorhanden, das von einem Antrieb 28 angetrieben werden kann. Mit Hilfe dieses Gestänges 27 können die drei Kontaktarme 21 bzw. 22 im wesentlichen gleichzeitig von dem Antrieb 28 von der Einschaltposition in die Ausschaltposition oder umgekehrt bewegt werden. Das Gestänge ist dabei derart ausgebildet, dass die beiden an den Enden des Tragrahmens 13 angeordneten Kontaktarme 21, 22 in einander entgegengesetzte Richtungen schwenken.

Durch das beschriebene einander entgegengesetzt Schwenken der beiden äußeren Kontaktarme 21, 22 wird erreicht, dass in keinem Zeitpunkt, insbesondere auch nicht in der Ausschaltposition der Kontaktarme 21 bzw. 22, irgend einer der Kontaktarme 21 bzw. 22 wesentlich von der Schaltanlage 10 absteht. Statt dessen sind sämtliche Kontaktarme 21 bzw. 22 auch in der Ausschaltposition im wesentlichen vor dem Tragrahmen 13 und damit im wesentlichen im Bereich der Schaltanlage 10 angeordnet.

In der Figur 4 sind der Tragrahmen 13, die Kontaktarme 21, 22, das Gestänge 27 und der Antrieb 28 nochmals im Detail dargestellt.

Der Antrieb 28 weist eine drehbare Antriebswelle 31 auf, die etwa in vertikaler Richtung ausgerichtet ist. Am freien Ende der Welle 31 ist ein Verbindungshebel 32 vorhanden, der in einer etwa horizontalen Ebene schwenkbar ist. Dieser Verbindungshebel 32 ist über eine Verbindungsstange 33 mit einem Hebel 34 gekoppelt, der dem mittleren Kontaktarm 21 zugeordnet ist, und der in einer etwa vertikalen Ebene schwenkbar ist. Dieser Hebel 34 ist über zwei Stangen 35, 36 mit zwei weiteren Hebeln 37, 38 gekoppelt, die den beiden äußeren Kontaktarmen 21, 22 zugeordnet sind, und die ebenfalls in einer etwa vertikalen Ebene schwenkbar sind. Die drei vorgenannten Hebel 34, 37, 38 sind über jeweils zugehörige Wellen 39 mit den Kontaktarmen 21, 22 verbunden. Die Wellen 39 sind dabei innerhalb des Tragrahmens 13 gelagert und etwa horizontal ausgerichtet.

Eine Drehbewegung 41 der Antriebswelle 31 im Uhrzeigersinn führt zu einer Schubbewegung 42 der Verbindungsstange 33 in der in der Figur 4 gezeigten Richtung. Die in einer etwa horizontalen Ebene erfolgende Schwenkbewegung des Verbindungshebels 32 wird dabei in eine Schwenkbewegung 43 des Hebels 34 in einer etwa vertikalen Ebene umgesetzt.

Über die Stangen 35, 36 wird diese Schwenkbewegung 43 auf die Hebel 37, 38 übertragen. Die beiden Stangen 37, 38 führen dabei Schubbewegungen 44, 45 aus, die einander entgegengesetzt sind, wie dies in der Figur 4 dargestellt ist. Dies hat zur Folge, dass die den beiden äußeren Kontaktarmen 21, 22 zugeordneten Wellen 39 einander entgegengesetzte Schwenkbewegungen ausführen. In der Figur 4 führt die auf der linken Seite angeordnete Welle 39 dieselbe Schwenkbewegung 43 wie die mittlere Welle im Gegenuhrzeigersinn aus, die auf der rechten Seite vorhandene Welle 39 jedoch eine entgegengesetzte Schwenkbewegung 46 im Uhrzeigersinn. Über die Wellen 39 werden die Schwenkbewegungen 43, 46 auf die jeweiligen Kontaktarme 21, 22 übertragen. Dies hat zur Folge, das die beiden äußeren Kontaktarme 21, 22 in einander entgegengesetzte Richtungen schwenken.

Wird die Antriebswelle 31 im Gegenuhrzeigersinn gedreht, so hat dies entsprechend gegensinnige Bewegungen der erläuterten Bauteile zur Folge.

Die Erdungsschalter 12 der Figuren 1 bis 4 können auch als sogenannte Schwenk-Schub-Erdungsschalter ausgebildet sein. Dies bedeutet, dass die Erdungsschalter zuerst in der beschriebenen Weise in eine etwa vertikale Richtung geschwenkt werden, um danach eine Schubbewegung etwa in dieser vertikalen Richtung auszuführen. Mit dieser Schubbewegung tauchen die Kontaktarme 21, 22 der Erdungsschalter 12 in ringförmige oder ähnlich ausgebildete Kontaktstücke ein, die von den Anschlüssen 16 abstehen. Auf diese Weise wird eine sichere elektrische Verbindung zwischen den Kontaktarmen 21, 22 und den Anschlüssen 16 erreicht, die auch bei den bei höheren Strömen auftretenden Kräften bestehen bleibt.

Weiterhin ist es möglich, dass auch die zweiten Anschlüsse 17 der Leistungsschalterpole 11 geerdet werden. Hierzu kann auf der Rückseite des Tragrahmens 13 ein weiteres Gestänge vorgesehen sein, das mit zusätzlichen Kontaktarmen gekoppelt ist. Diese Kontaktarme können dann in eine Einschaltposition geschwenkt werden, in der die zweiten Anschlüsse 17 separat und unabhängig von den ersten Anschlüssen 16 geerdet sind. Ebenfalls können die anhand der Figuren 1 bis 4 erläuterten Kontaktarme 21, 22 länger als dargestellt ausgebildet sein, so dass sie nicht nur die ersten Anschlüsse 16, sondern gleichzeitig auch die zweiten Anschlüsse 17 erden können. In beiden Fällen kann durch eine entsprechende Wahl des horizontalen Abstands und der vertikalen Höhe der Leistungsschalterpole 11 erreicht werden, dass der mittlere Kontaktarm 21 auch in der Ausschaltposition im wesentlichen vor dem Tragrahmen 13 und damit im wesentlichen im Bereich der Schaltanlage 10 angeordnet ist.

Weiterhin ist es möglich, dass eine mechanische Verriegelung zwischen den Leistungsschalterpolen 11 und den Erdungsschaltern 12 vorgesehen ist. Diese Verriegelung kann beispielsweise derart ausgebildet sein, dass die Erdungsschalter 12 nur dann in die Einschaltposition bewegt werden können, wenn die Leistungsschalterpole 11 elektrisch geöffnet sind, und/oder dass die Leistungsschalterpole 11 nur dann elektrisch geschlossen werden können, wenn die Erdungsschalter 12 sich in ihrer Ausschaltposition befinden.

Alternativ ist es möglich, dass der in den Figuren 1 bis 4 gezeigte gemeinsame Antrieb 28 für alle drei Erdungsschalter 12 durch drei separate Antriebe ersetzt ist, die den jeweiligen Erdungsschaltern 12 zugeordnet sind. Weiterhin wird darauf hingewiesen, dass auch die Leistungsschalterpole 11 mit einem Antrieb gekoppelt sind, der dem Tragrahmen 13 zugeordnet ist. Dabei kann es sich um einen gemeinsamen Antrieb für alle drei Leistungsschalterpole 12 oder um Einzelantriebe für die jeweiligen Leistungsschalterpole 12 handeln.

## Patentansprüche

1. Elektrische Schaltanlage (10) mit wenigstens zwei nebeneinander auf einem Tragrahmen (13) angeordneten Leistungsschalterpolen (11), und mit zwei über ein Gestänge (27) angetriebenen Erdungsschaltern (12), die den beiden Leistungsschalterpolen (11) zugeordnet und zu deren elektrischen Erdung vorgesehen sind, und wobei jeder der Erdungsschalter (12) einen schwenkbaren Kontaktarm (21, 22) aufweist, dessen Schwenkachse (20) etwa lotrecht zur Hauptausdehnungsrichtung des Tragrahmens (13) ausgerichtet ist, **dadurch gekennzeichnet, dass** die beiden an den Enden des Tragrahmens (13) angeordneten Kontaktarme (21, 22) von dem Gestänge (27) in einander entgegengesetzte Richtungen in Richtung zu dem Tragrahmen (13) schwenkbar sind.

2. Schaltanlage (10) nach Anspruch 1, **dadurch gekennzeichnet, dass** die Schwenkachsen (20) der Kontaktarme (21, 22) im wesentlichen lotrecht zu einer von dem jeweils zugehörigen Leistungsschalterpol (11) gebildeten Achse ausgerichtet sind.

3. Schaltanlage (10) nach Anspruch 1 oder 2, **dadurch gekennzeichnet, dass** die Schwenkachsen (20) der Kontaktarme (21, 22) etwa horizontal ausgerichtet sind.

4. Schaltanlage (10) nach einem der Ansprüche 1 bis 3, **dadurch gekennzeichnet, dass** die Kontaktarme (21, 22) in einer Einschaltstellung etwa vertikal angeordnet sind.

5. Schaltanlage (10) nach einem der Ansprüche 1 bis 4, **dadurch gekennzeichnet, dass** die Kontaktarme (21, 22) in einer Ausschaltstellung etwa horizontal angeordnet sind.

6. Schaltanlage (10) nach einem der Ansprüche 1 bis 5, **dadurch gekennzeichnet, dass** die Kontaktarme (21, 22) in einer Ausschaltstellung im wesentlichen vor dem Tragrahmen (13) angeordnet sind.

7. Schaltanlage (10) nach einem der Ansprüche 1 bis 6, **dadurch gekennzeichnet, dass** die Erdungsschalter (12) als Schwenk-Schub-Erdungsschalter ausgebildet sind.

8. Schaltanlage (10) nach einem der Ansprüche 1 bis 7, wobei jeder der Leistungsschalterpole (11) zwei Anschlüsse (16, 17) aufweist, **dadurch gekennzeichnet, dass** jedem der Anschlüsse (16, 17) ein separater Kontaktarm zur Erdung zugeordnet ist.

9. Schaltanlage (10) nach einem der Ansprüche 1 bis 7, wobei jeder der Leistungsschalterpole (11) zwei Anschlüsse (16, 17) aufweist, **dadurch gekennzeichnet, dass** den beiden Anschlüssen (16, 17) derselbe Kontaktarm zur Erdung zugeordnet ist.

10. Schaltanlage (10) nach einem der Ansprüche 1 bis 9, **dadurch gekennzeichnet, dass** die Leistungsschalterpole (11) und die Erdungsschalter (12) zueinander verriegelt sind.

11. Schaltanlage (10) nach einem der Ansprüche 1 bis 10, **dadurch gekennzeichnet, dass** die Erdungsschalter (12) flexible Erdseile und/oder Gleitkontakte zur Erdung aufweisen.

## Claims

1. An electrical switchgear (10), having at least two power switch poles (11) disposed side by side on a supporting frame (13), and having two grounding switches (12), driven via a rod linkage (27), which are associated with the two power switch poles (11) and are provided for grounding them electrically, and wherein each of the grounding switches (12) having a pivoting contact arm (21, 22) whose pivot axis (20) is oriented approximately plumb to the primary extension direction of the supporting frame (13), **characterized in that** the two contact arms (21, 22) disposed on the ends of the supporting frame (13) can be pivoted by the rod linkage (27) in opposite directions from one another, in the direction toward the supporting frame (13).

2. The switchgear (10) as defined by claim 1, **characterized in that** the pivot axes (20) of the contact arms (21, 22) are oriented essentially plumb to an axis formed by the respective associated power switch pole (11).

3. The switchgear (10) as defined by claim 1 or 2, **characterized in that** the pivot axes (20) of the contact arms (21, 22) are oriented approximately horizontally.

4. The switchgear (10) as defined by one of claims 1 through 3, **characterized in that** the contact arms (21, 22) are disposed approximately vertically, in an ON position.

5. The switchgear (10) as defined by one of claims 1 through 4, **characterized in that** the contact arms (21, 22) are disposed approximately horizontally, in an OFF position.

6. The switchgear (10) as defined by one of claims 1 through 5, **characterized in that** the contact arms (21, 22), in an OFF position, are disposed essentially in front of the supporting frame (13).

7. The switchgear (10) as defined by one of claims 1 through 6, **characterized in that** the grounding switches (12) are embodied as pivot/shear grounding switches.

8. The switchgear (10) as defined by one of claims 1 through 7, in which each of the power switch poles (11) has two terminals (16, 17), **characterized in that** a separate contact arm for grounding is associated with each of the terminals (16, 17).

9. The switchgear (10) as defined by one of claims 1 through 7, in which each of the power switch poles (11) has two terminals (16, 17), **characterized in that** the same contact arm for grounding is associated with both terminals (16, 17).

10. The switchgear (10) as defined by one of claims 1 through 9, **characterized in that** the power switch poles (11) and the grounding switches (12) are locked relative to one another.

11. The switchgear (10) as defined by one of claims 1 through 10, **characterized in that** the grounding switches (12) have flexible grounding cables and/or sliding contacts for grounding.

## Revendications

1. Installation de distribution électrique (10) comportant au moins deux pôles de disjoncteur (11) agencés sur un cadre porteur (13) et comportant deux interrupteurs de mise à la terre (12) commandés par le biais d'une tige (27), lesquels interrupteurs sont associés aux deux pôles de disjoncteur (11) et sont prévus pour leur mise à la terre électrique, chacun des deux interrupteurs de mise à la terre (12) présentant un bras de contact pivotant (21, 22), l'axe de pivotement (20) de ce dernier étant orienté à peu près perpendiculairement au sens principal d'étendue du cadre porteur (13), **caractérisée en ce que** les deux bras de contact (21, 22) agencés aux extrémités du cadre porteur (13) peuvent être pivotés par la tige (27) en direction du cadre porteur (13) dans des directions opposées.

2. Installation de distribution électrique (10) selon la revendication 1, **caractérisée en ce que** les axes de pivotement (20) des bras de contact (21, 22) sont orientés essentiellement perpendiculairement à un axe formé par le pôle de disjoncteur (11) correspondant.

3. Installation de distribution électrique (10) selon la revendication 1 ou 2, **caractérisée en ce que** les axes de pivotement (20) des bras de contact (21, 22) sont orientés à peu près horizontalement.

4. Installation de distribution électrique (10) selon une des revendications 1 à 3, **caractérisée en ce que** les bras de contact (21, 22) sont agencés à peu près verticalement en position d'enclenchement.

5. Installation de distribution électrique (10) selon une des revendications 1 à 4, **caractérisée en ce que** les bras de contact (21, 22) sont agencés à peu près horizontalement en position de coupure.

6. Installation de distribution électrique (10) selon une des revendications 1 à 5, **caractérisée en ce que** les bras de contact (21, 22), en position de coupure, sont agencés essentiellement devant le cadre porteur (13).

7. Installation de distribution électrique (10) selon une des revendications 1 à 6, **caractérisée en ce que** l'interrupteur de mise à la terre (12) est réalisé sous la forme d'un interrupteur de mise à la terre à pivotement et poussée.

8. Installation de distribution électrique (10) selon une des revendications 1 à 7, dans laquelle chacun des pôles de disjoncteur (11) présente deux raccordements (16, 17), **caractérisée en ce qu'**il est associé à chacun des raccordements (16, 17) un bras de contact séparé pour la mise à la terre.

9. Installation de distribution électrique (10) selon une des revendications 1 à 7, dans laquelle chacun des pôles de disjoncteur (11) présente deux raccordements (16, 17), **caractérisée en ce qu'**il est associé aux deux raccordements (16, 17) le même bras de contact pour la mise à la terre.

10. Installation de distribution électrique (10) selon une des revendications 1 à 9, **caractérisée en ce que** les pôles de disjoncteur (11) et l'interrupteur de mise à la terre (12) sont verrouillés ensemble.

11. Installation de distribution électrique (10) selon une des revendications 1 à 10, **caractérisée en ce que** l'interrupteur de mise à la terre (12) présente des câbles de garde flexibles et/ou des contacts à glissement pour la mise à la terre.
